# EUROPÄISCHE PATENTSCHRIFT

(11) **EP 1 930 930 B1**
(45) Veröffentlichungstag und Bekanntmachung des Hinweises auf die Patenterteilung: **28.08.2013**
(21) Anmeldenummer: 06405508.0
(22) Anmeldetag: 06.12.2006
(51) Int. Cl.: H01H 33/90, H01H 33/42

(54) **Getriebe für elektrischen Leistungsschalter**
Transmission for a high-voltage circuit breaker
Transmission pour un disjoncteur à haute tension

(43) Veröffentlichungstag der Anmeldung: 11.06.2008
(73) Patentinhaber: ABB Technology AG, 8050 Zürich (CH)
(72) Erfinder: Kriegel, Martin, 5424 Unterehrendingen (CH); Hunger, Olaf, 8200 Schaffhausen (CH)
(74) Vertreter: Ingold, Mathias

(56) Entgegenhaltungen:
- EP-A1- 0 696 040
- DE-A1- 19 730 583

## Beschreibung

### Technisches Gebiet

Die vorliegende Erfindung bezieht sich auf das Gebiet der elektrischen Leistungsschalter mit Doppelantrieb. Die Erfindung bezieht sich weiter auf ein Verfahren zum Öffnen der Kontakte eines elektrischen Leistungsschalters.

### Stand der Technik

Leistungsschalter weisen üblicherweise zwei Schaltstücke mit jeweils einem Abbrandkontakt (Tulpe und Stift) auf, die bei Bedarf getrennt werden können. Zum Trennen kann entweder nur ein Schaltstück oder es können beide Schaltstücke bewegt werden. Im zweiten Fall treibt üblicherweise ein Antrieb die Tulpe an, und ein Getriebe oder Hilfsgetriebe überträgt die Bewegung der Tulpe auf den Stift Üblich sind lineare Getriebe mit einem Übersetzungsverhältnis von typischerweise 1:1, wie z. B. in EP 0 822 565, von der die Erfindung ausgeht, oder in US 5,478,980 offenbart. Das Übertagungsverhätnis des Getriebes ist definiert als das Verhältnis einer Bewegungsgeschwindigkeit oder Bewegungsstrecke der vom Getriebe übertragenen bzw. erzeugten Bewegung (Abtriebsbewegung, typischerweise Bewegung des Stifts) zu einer Bewegungsgeschwindigkeit oder Bewegungsstrecke einer das Getriebe antreibenden Bewegung (Antriebsbewegung, typischeiweise Bewegung der Tulpe).

Es können auch konstante Übersetzungsverhältnisse realisiert werden, die grösser als 1:1 sind In diesem Fall vergrössert sich bei gegebener Antriebsgeschwindigkeit die Relativgeschwindigkeit zwischen den beiden Schaltstücken, so dass die Schalterkontakte rascher getrennt werden können Jedoch nimmt mit wachsendem konstantem Übersetzungsverhältnis der Hub des abtriebsseitigen Schaltstücks und somit die erforderliche Baulänge der Löschkammer zu.

Getriebe mit einem nichtkonstanten Übersetzungsverhältnis sind ebenfalls bekannt. Solche Getriebe sind beispielsweise in EP 0 992 050, EP 1 211 706 und DE 100 03 359 offenbart.

In der EP 0 809 269 wird ein Hilfsgetriebe mit einem ortsfest drehbar gelagerten, zweiseitigen Hebelarm gezeigt. Der Hebelarm weist auf einer Seite ein Langloch zum Eingriff für eine axial verschiebliche, antreibende Zugstange und auf der anderen Seite einen fest angelenkten Hebel zur Kraftübertragung auf den Gegenkontakt auf

In der EP 0 696 040 wird ein Hilfsgetriebe mit einem ortsfest drehbar gelagerten Zahnrad gezeigt Das Zahnrad wird von einer Zahnstange angetrieben. Auf der Zahnladfläche ist an einer fest vorgegebenden Position ein Hebel zur Kraftübertragung auf den Gegenkontakt angelenkt.

Getriebe mit einem nichtkonstanten Übersetzungsverhältnis beanspruchen jedoch typischerweise viel Bauraum. Auch ist der zeitliche Verlauf des Übersetzungsverhältnisses dieser Getriebe oftmals umbefriedigend.

### Darstellung der Erfindung

Aufgabe der vorliegenden Erfindung ist es, einen verbesserten Doppelantrieb für einen Leistungsschalter anzugeben. Die Aufgabe wird durch den elektrischen Leistungsschalter gemäß dem unabhängigen Anspruch 1 und durch das Verfahren zum Kontaktöffnen eines elektrischen Leistungsschalters gemäß dem unabhängigen Anspruch 13 gelöst. Weitere Vorteile, Merkmale und Details der Erfindung sowie bevorzugte Ausführungen und besondere Aspekte der Erfindung ergeben sich aus den Unteransprüchen, der Beschreibung und den Figuren.

Gemäss einem Aspekt der Erfindung wird ein elektrischer Leistungsschalter gezeigt, der umfasst: ein erstes Schaltstück mit einem ersten Kontakt, insbesondere einer Abbrandkontakttulpe; ein zweites Schaltstück mit einem zweiten Kontakt, insbesondere einem Abbrand-Kontaktstift; einen Antrieb zum Bewegen des ersten Schaltstücks längs, d.h. parallel oder antiparallel zu, einer Schalt-Bewegungsachse oder Schalterachse, insbesondere relativ zu einem Gehäuse des Leistungsschalters; und ein Getriebe zum Übertragen der Bewegung des ersten Schaltstücks auf eine Bewegung des zweiten Schaltstücks.. Das Getriebe weist auf: einen ersten Hebel, ein Schwenkelement, das um eine Schwenkachse schwenkbar ist, und einen Übertragungsmechanismus zum Übertragen einer Schwenkbewegung des Schwenkelements auf eine Bewegung des zweiten Schaltstücks. Der erste Hebel ist mit einem Drehgelenk an das erste Schaltstück angelenkt und mit einem Schubgelenk an das Schwenkelement angelenkt Das Schubgelenk definieit ein festes Winkelverhältnis zwischen dem ersten Hebel und dem Schwenkelement, so dass eine Drehbewegung des ersten Hebels das Schwenkelement schwenkt, wogegen eine Schubbewegung des ersten Hebels das Schwenkelement nicht schwenkt. Die Drehgelenke sind vorzugsweise reine Drehgelenke, d.h. sie erlauben keinen relativen Schub zwischen den angelenkten Teilen. Das Schubgelenk definiert vorzugsweise eine Schubachse, welche die Schwenkachse schneidet.

Gemäss einem weiteren Aspekt der Erfindung wird ein Verfahren zum Kontaktöffnen eines elektrischen Leistungsschalters vorgeschlagen. Der Leistungsschalter weist auf: ein erstes Schaltstück mit einem ersten Abbrandkontakt, ein zweites Schaltstück mit einem zweiten Abbrandkontakt, einen Antrieb zum Bewegen des ersten Schaltstücks längs einer Schalterachse und ein Getriebe zum Bewegen des zweiten Schaltstücks, wobei das Getriebe einen ersten Hebel, der mit einem Drehgelenk an das erste Schaltstück angelenkt ist, und ein Schwenkelement umfasst, das um eine Schwenkachse schwenkbar ist.. Das Verfahren umfasst die folgenden Schritte: der erste Hebel wird durch die Bewegung des ersten Schaltstücks bewegt, wobei die Bewegung des ersten Hebels vorzugsweise eine Drehbewegung etwa um die Schwenkachse und damit überlagert eine Schubbewegung ist; das Schwenkelement wird durch die Bewegung, und zwar vorzugsweise durch die Drehbewegung, des ersten Hebels um die Schwenkachse geschwenkt; und die Schwenkbewegung des Schwenkelements wird durch einen Übertragungsmechanismus auf eine Bewegung des zweiten Schaltstücks, vorzugsweise auf eine Längsbewegung längs der Schalt-Bewegungsachse oder Schalterachse, übertragen. Der erste Hebel ist mit einem Drehgelenk an das erste Schaltstück angelenkt und mit einem Schubgelenk an das Schwenkelement angelenkt. Bevorzugt weist der Leistungsschalter weitere Merkmale auf, die in den Ansprüchen 2 bis 12 beschrieben sind.

Die Erfindung bezieht sich auch auf einen Leistungsschalter zum Ausführen des offenbarten Verfahrens. Die Erfindung ist desweiteren auch auf Verfahren gerichtet, gemäß denen die jeweils beschriebenen Leistungsschalter arbeiten.

### Kurze Beschreibung der Figuren

Ausführungsbeispiele der Erfindung sind in den Figuren dargestellt und werden im folgenden näher beschrieben. Es zeigen für einen Leistungsschalter:
Fig. 1 ein erstes Ausführungsbeispiel eines erfindungsgemässen Hilfsgetriebes;
Fig. 2 ein zweites Ausführungsbeispiel eines erfindungsgemässen Hilfsgetriebes;
Fig. 3 ein Diagramm, das den Hub des zweiten Schaltstücks als Funktion des Hubs des ersten Schaltstücks darstellt.

### Wege zur Ausführung der Erfindung

Fig. 1 zeigt ein erstes Ausführungsbeispiel eines erfindungsgemässen Leistungsschalters. Der Leistungsschalter umfasst ein erstes Schaltstück 10 mit einem ersten Abbrandkontakt (nicht dargestellt), der typischerweise als Tulpe gestaltet ist, und ein zweites Schaltstück 20 mit einem zweiten Abbrandkontakt (nicht dargestellt), der typischerweise als Stift ausgestaltet ist. Die Abbrandkontakte und weitere nicht dargestellte Elemente des Leistungsschalters, etwa Löschvorrichtungen für einen Lichtbogen durch ein Schutzgas, sind in üblicher Weise gestaltet. Von dem ersten und dem zweiten Schaltstück 10, 20 sind Schiebeelemente oder Zugstangen bzw. Schubstangen 14, 24 dargestellt, die in geeigneter Weise mit den Abbrandkontakten bzw. allgemein den zu schaltenden Kontakten des Schalters verbunden sind. Die Schaltstücke 10, 20 sind typischerweise längs, d.h. parallel oder antiparallel, zu einer Schalterachse oder Schalt-Bewegungsachse 3 bewegbar, indem sie etwa auf Schienen oder in Gleitlagern gelagert sind.

Der Leistungsschalter umfasst weiter ein Hilfsgetriebe oder Getriebe 2. Das Getriebe 2 weist einen ersten Hebel 30, ein Schwenkelement 50, und einen zweiten Hebel 40 auf. Der erste Hebel 30 ist mit einem Drehgelenk 31 an das erste Schaltstück 10 angelenkt, und mit einem Schubgelenk 35 oder Dreh-Schubgelenk 35 an das Schwenkelement 50 angelenkt. Das Schwenkelement 50 ist mit einem Drehgelenk 55 um eine Schwenkachse 56 schwenkbar gelagert. Das Drehgelenk 55 ist mit Vorteil an einem ortsfesten Teil des Leistungsschalters, z. B. an seinem Gehäuse, angebracht. Dann ist die Schwenkachse 56 ortsfest z.B. relativ zu dem Gehäuse des Leistungsschalters. Desweiteren soll die Schwenkachse 56 in der Regel senkrecht zur Schalterachse 3 ausgerichtet sein.

Mit Vorteil ist die Schwenkachse 56 in einem Abstand d seitlich versetzt zur Schalterachse 3 angeordnet. Insbesondere ist die Schwenkachse 56 in einer seitlich versetzten Position zwischen Schalterachse 3 und erstem Schaltstück 10, d. h. wie in Fig. 1 dargestellt nach oben versetzt, angeordnet.

Das Schubgelenk 35 definiert ein festes Winkelverhältnis zwischen dem Hebel 30, d.h. zwischen einer durch den Hebel 30 bzw. dessen Längserstreckung definierten Achse, und dem Schwenkelement 50. Das Schwenkelement 50 ist also durch eine Drehbewegung des Hebels 30 unter konstantem Relativwinkel mitnehmbar und damit schwenkbar. Eine Schubbewegung des Hebels 30 längs einer Schubachse des Schubgelenks 35 schwenkt das Schwenkelement 50 dagegen nicht.

Mit Vorteil weist der erste Hebel 30 ein zylindrisches oder stösselförmiges Ende auf, das gleitend im Schubgelenk 35 gelagert ist. Wie in Fig. 1 oder 2 dargestellt kann auch der ganze erste Hebel 30 zylinderförmig sein und insbesondere einen runden Querschnitt aufweisen. Besonders auf der Länge des ersten Hebels 30, welche bei einem Schaltvorgang im Schubgelenk 35 gleitet, könnte der erste Hebel 30 auch einen anderen, z. B. rechteckigen Querschnitt aufweisen. Das Schubgelenk 35 weist dann eine Bohrung und insbesondere Gleitoberfläche bzw. zylindrische Führung von entsprechender Form auf, so dass ein guter formschlüssiger Kontakt zur Übertragung der Drehbewegung des ersten Hebels 30 auf das Schwenkelement 50 bewirkt wird. In jedem Fall ist durch das Schubgelenk 35 eine Schubachse für den ersten Hebel 30, d. h. eine Gleitrichtung des ersten Hebels 30 im Schubgelenk 35, definiert. Das Schubgelenk 35 ist mit Vorteil so angeordnet, dass die Schubachse senkrecht zur Schwenkachse 56 steht, und/oder dass die Schubachse die Schwenkachse 56 schneidet; dies ist jedoch nicht zwingend erforderlich. Typischerweise steht die Schubachse senkrecht zur Schwenkachse 56.

Der zweite Hebel 40 ist mit einem Drehgelenk 45 exzentrisch zu der Schwenkachse 56 drehbar an das Schwenkelement 50 und mit einem weiteren Drehgelenk 42 drehbar an das zweite Schaltstück 20 angelenkt ist. Der zweite Hebel 40 bildet dadurch einen Übertragungsmechanismus 40 zum Übertragen einer Schwenkbewegung des Schwenkelements 50 um die Schwenkachse 56 auf eine Längsbewegung des zweiten Schaltstücks 20.

Fig. 1 zeigt den Leistungsschalter in einem geschlossenen Zustand, in dem die Abbrandkontakte der beiden Schaltstücke 10, 20 in elektrischem Kontakt miteinander stehen. Zum Trennen des elektrischen Kontakts kann das erste Schaltstück 10 durch einen Antrieb (nicht dargestellt) längs der Schalterachse 3 nach links bewegt werden. Das Getriebe 2 kann diese Bewegung des ersten Schaltstücks 10 auf eine gegenläufige Bewegung mit nichtlinearer Übertragungskennlinie für das zweite Schaltstück 20 nach rechts übertragen. Hierzu wird der Hebel 30 durch die Bewegung des ersten Schaltstücks 10 nach links zunächst in das Schubgelenk 35 hinein geschoben, so dass sich der Abstand zwischen dem Drehgelenk 31 und dem Schubgelenk 35 verkürzt. Gleichzeitig wird der Hebel 30 gegen den Uhrzeigersinn gedreht. Da das Schubgelenk 35 ein festes Winkelverhältnis zwischen dem Hebel 30 und dem Schwenkelement 50 definiert, wird das Schwenkelement 50 ebenfalls, und zwar um die Schwenkachse 56, gegen den Uhrzeigersinn mitgedreht bzw. geschwenkt. Die Schwenkbewegung des Schwenkelements 50 wird sodann durch den Hebel 40 auf eine Längsbewegung des zweiten Schaltstücks 20 längs der Schalterachse 3 nach rechts übertragen. Die Bewegung des zweiten Schaltstücks 20 ist somit entgegengesetzt zur Bewegung des ersten Schaltstücks 10, d.h. nach rechts gerichtet, so dass die Relativgeschwindigkeit zwischen den Schaltstücken 10 und 20 durch die Zusatzbewegung erhöht wird, die durch das Getriebe 2 auf das zweite Schaltstück 20 übertragen wird.

Der Hebel 30 führt relativ zu der Schwenkachse 56 sowohl eine schiebende als auch eine drehende Bewegung aus. Zu Beginn der Bewegung, d.h. in dem in Fig. 1 dargestellten Zustand des Getriebes 2, wird der Hebel 30 in das Schubgelenk 35 hinein geschoben, und nur um einen relativ geringen Betrag gedreht. Wird das erste Schaltstück weiter nach links bewegt, so nimmt die drehende Bewegung des Hebels 30 im Verhältnis zur Längsbewegung des ersten Schaltstückes 10 allmählich zu, wogegen die schiebende Bewegung des Hebels 30 abnimmt, bis sich das Drehgelenk 31 vertikal über dem Schubgelenk 55 befindet. Zu diesem Zeitpunkt findet ausschliesslich eine drehende Bewegung und keine schiebende Bewegung des Hebels 30 statt. Wird das erste Schaltstück 10 noch weiter nach links bewegt, so wird der Hebel 30 wieder aus dem Schubgelenk 35 hinausgezogen, und die drehende Bewegung des Hebels 30 nimmt wieder allmählich ab. Da nur die drehende Bewegung und nicht die schiebende oder ziehende Bewegung des Hebels 30 auf das Schwenkelement 50 übertragen wird, wird somit ein veränderliches Übersetzungsverhältnis des Getriebes 2 ermöglicht. Insbesondere wird ermöglicht, dass das Übersetzungsverhältnis von der aktuellen Position des ersten Schaltstücks 10, d.h. von seiner Auslenkung längs der Schalterachse 3, abhängt.

Fig. 3 zeigt ein Hub-Hub Diagramm, wobei Hub gleich die zurückgelegte Bewegungsstrecke der Schaltstücke 10, 20 bzw. der zugehörigen Kontakte bezeichnet. Das Diagramm zeigt die Hubkurve 60, d.h. den Hub des zweiten Schaltstücks 20 in mm (Kontakt 2, vertikale Achse) als Funktion des Hubs des ersten Schaltstücks 10 in mm (Kontakt 1, horizontale Achse). Das Übersetzungsverhältnis des Getriebes 2 ist durch die Ableitung der Hubkurve 60 gegeben.

Die Hubkurve 60 zeigt, dass das Übersetzungsverhältnis während eines Schaltvorgangs des Leistungschalters veränderlich bzw. nicht konstant ist, d. h. abhängig von der Position der Schaltstücke 10, 20 bzw. der Drehposition des Schwenkelements 50 variiert. In einer ersten Phase 61 ändert sich der Hub des zweiten Schaltstücks 20 kaum, d. h. das Übersetzungsverhältnis des Getriebes 2 ist näherungsweise null bzw. klein. Diese Phase 61 entspricht dem in Fig. 1 dargestellten Zustand, in dem der Hebel 30 hauptsächlich in das Schubgelenk 35 hineingeschoben und nur um einen relativ kleinen Betrag gedreht wird. In einer anschliessenden zweiten Phase 62 ist das Übersetzungsverhältnis des Getriebes 2, d. h. die Steigung der Hubkurve 60, gross und durchläuft insbesondere ein Maximum, wenn das Drehgelenk 31 vertikal über dem Schubgelenk 55 positioniert ist. Diese Phase 62 entspricht dem Zustand, in dem fast ausschliesslich eine drehende Bewegung und kaum eine schiebende Bewegung des Hebels 30 stattfindet. In einer anschliessenden dritten Phase 63 nimmt das Übersetzungsverhältnis des Getriebes 2 wieder ab.

Typischerweise liegt der Zeitpunkt, zu dem der physische Kontakt zwischen dem ersten und dem zweiten Abbrandkontakt getrennt wird und zu dem ein Lichtbogen entsteht, erst nach der ersten Phase 61 und damit in der zweiten Phase 62. Zu diesem Zeitpunkt hat das Getriebe 2 ein wesentlich grösseres Übersetzungsverhältnis als zu Beginn der Bewegung, d.h. bei vollständig geschlossenem Leistungsschalter. Beispielsweise kann im Vergleich zu dem Beginn der Bewegung das Übersetzungsverhältnis des Getriebes 2 bei dem Trennen des Kontakts um einen Faktor grösser sein, der grösser als 2:1 oder sogar grösser als 5:1 ist. Dadurch wird zu diesem Zeitpunkt eine hohe Relativgeschwindigkeit zwischen den Schaltstücken 10 und 20 ermöglicht. Um jedoch übermässigen Verschleiss der Schaltstücke zu vermeiden, ist es bevorzugt, dass ein maximales Übersetzungsverhältnis erst erreicht wird, wenn die Kontakte getrennt sind. Es ist im allgemeinen von Vorteil, dass das maximale Übersetzungsverhältnis grösser als 1:1, bevorzugt grösser als 1,5:1 und besonders bevorzugt grösser als 2:1 ist.

Typischerweise ist der Zeitraum zwischen der physischen Trennung oder Kontakttrennung der Abbrandkontakte und der Freigabe einer Isolierstoffdüse zum Löschen des Lichtbogens so gewählt, dass er die zweite Phase 62 oder jedenfalls einen Teil der Hubkurve mit hohem Übersetzungsverhältnis umfasst. Es ist daher von Vorteil, dass das Übersetzungsverhältnis des Getriebes 2 in der zweiten Phase 62 und/oder zwischen der Kontakttrennung der Abbrandkontakte und der Freigabe der Isolierstoffdüse zum Löschen des Lichtbogens ständig oberhalb des Wertes 1:1, bevorzugt oberhalb des Wertes 1,5:1, und besonders bevorzugt oberhalb des Wertes 2:1 gewählt ist. Dadurch kann in diesem gesamten Zeitraum eine hohe relative Geschwindigkeit zwischen den Schaltstücken 10 und 20 erreicht werden.

Dadurch, dass das Übersetzungsverhältnis des Getriebes 2 in anderen als den oben genannten Zeiträumen begrenzt ist, kann dennoch der gesamte Hub der Schaltstücke 10 und 20 gering gehalten werden kann. Daher kann die schnelle Stiftbewegung, insbesondere ein Übersetzungsverhältnis grösser als 2:1 oder 1,5:1 oder 1:1, auf den Zeitraum zwischen Kontakttrennung und Moment der Düsenfreigabe begrenzt werden, und der Leistungsschalter kann gleichzeitig kompakt gebaut werden. Durch das anfänglich geringe Übersetzungsverhältnis kann zudem der Zeitraum, in dem das erste Schaltstück 10 durch den Antrieb beschleunigt werden muss, von dem Zeitraum getrennt werden, in dem das zweite Schaltstück 20 über das Getriebe 2 durch den Antrieb beschleunigt wird. Damit kann die Antriebslast über einen längeren Zeitraum verteilt werden, und Lastspitzen für den Antrieb können verringert werden. Dadurch kann der Antrieb schwächer ausgelegt werden oder eine höhere Beschleunigung der Kontakte bzw. Abbrandkontakt erreicht werden.

Fig. 2 zeigt einen zweiten erfindungsgemässen Leistungsschalter. Darin sind gegenüber Fig. 1 gleiche oder ähnliche Teile mit gleichen Bezugszeichen bezeichnet. Im Unterschied zu dem Getriebe von Fig. 1 hat das Getriebe 2 von Fig. 2 keinen zweiten Hebel 40. Stattdessen wird der Übertragungsmechanismus zum Übertragen einer Schwenkbewegung des Schwenkelements 50 auf eine Bewegung des zweiten Schaltstücks 20 durch ein Zahnrad 47 und eine Zahnstange 48 gebildet. Das Zahnrad 47 ist an dem Schwenkelement 50 befestigt, so dass es gemeinsam mit dem Schwenkelement 50 um die Schwenkachse 56 schwenkbar bzw. drehbar gelagert ist. Es weist eine Drehachse auf, die auf der Schwenkachse 56 liegt. Die Zahnstange 48 ist mit dem zweiten Schaltstück 20 mitbewegbar bzw. daran befestigt. Das Zahnrad 47 steht mit der Zahnstange 48 in Eingriff und treibt diese bei Bedarf an.

Fig. 2 illustriert, dass das Getriebe des erfindungsgemässen Leistungsschalters mit einem beliebigen bekannten Übertragungsmechanismus 40; 47, 48 zum Übertragen einer Schwenkbewegung des Schwenkelements 50 auf eine Bewegung des zweiten Schaltstücks 20 ausgestattet sein kann.

### Bezugszeichenliste

- 2: Getriebe
- 3: Mittelachse, Schalterachse, Schalt-Bewegungsachse

- 10: Erstes Schaltstück, Kontakt 1
- 14: Erstes Schiebeelement, erste Zugstange

- 20: Zweites Schaltstück, Kontakt 2
- 24: Zweites Schiebeelement, zweite Zugstange

- 30: Erster Hebel, erste Stange
- 31: Drehgelenk 30-10
- 35: Dreh-Schubgelenk 30-50

- 40: Zweiter Hebel, zweite Stange
- 42: Drehgelenk 40-20
- 45: Drehgelenk 40-50
- 47: Zahnrad
- 48: Zahnstange

- 50: Schwenkelement
- 55: Ortsfestes Drehgelenk
- 56: Schwenkachse

- 60: Hubkurve
- 61: Erste Phase
- 62: Zweite Phase
- 63: Dritte Phase

- d: Abstand, seitlicher Versatz

## Patentansprüche

1. Elektrischer Leistungsschalter, umfassend ein erstes Schaltstück (10) mit einem ersten Kontakt, ein zweites Schaltstück (20) mit einem zweiten Kontakt, einen Antrieb zum Bewegen des ersten Schaltstücks (10) längs einer Schalterachse (3), und ein Getriebe (2) zum Übertragen der Bewegung des ersten Schaltstücks (10) auf eine Bewegung des zweiten Schaltstücks (20), wobei das Getriebe (2) ein Schwenkelement (50), das um eine Schwenkachse (56) schwenkbar ist, und einen Übertragungsmechanismus (40; 47, 48) zum Übertragen der Schwenkbewegung des Schwenkelements (50) auf eine Bewegung des zweiten Schaltstücks (20) umfasst, wobei das Getriebe (2) einen ersten Hebel (30) aufweist, der mit einem Drehgelenk (31) an das erste Schaltstück (10) angelenkt ist, **dadurch gekennzeichnet, dass**
- der erste Hebel (30) mit einem Schubgelenk (35) an das Schwenkelement (50) angelenkt ist, wobei das Schubgelenk (35) ein festes Winkelverhältnis zwischen dem Hebel (30) und dem Schwenkelement (50) definiert.

2. Elektrischer Leistungsschalter nach Anspruch 1, **dadurch gekennzeichnet, dass** ein Übeisetzungsverhältnis des Getriebes (2) während eines Schaltvorgangs in Abhängigkeit einer Position der Schaltstücke (10, 20) variiert.

3. Elektrischer Leistungsschalter nach Anspruch 2, **dadurch gekennzeichnet, dass** das Übersetzungsverhältnis des Getriebes (2) während eines Schaltvorgangs in einer ersten Phase (61) annähernd null ist, in einer anschliessenden zweiten Phase (62) ein Maximum durchläuft, und in einer anschliessenden dritten Phase (63) wieder abnimmt

4. Elektrischer Leistungsschalter nach einem der Ansprüche 2-3, **dadurch gekennzeichnet, dass** die Bewegung des ersten Schaltstücks (10) die Trennung eines ersten und zweiten Abbrandkontakts bewirkt, und dass das Übersetzungsverhältnis des Getriebes (2) bei der Kontakttrennung des ersten und zweiten Abbrandkontakts grösser ist als zu Beginn der Bewegung und insbesondere grösser als 2:1 und bevorzugt grösser als 5:1 ist.

5. Elektrischer Leistungsschalter nach Anspruch 3 und 4, **dadurch gekennzeichnet, dass**
- der Zeitpunkt der Kontaktrennung des ersten und zweiten Abbrandkontakts in der zweiten Phase (62) liegt, und/oder
- ein maximales Übersetzungsverhältnis erst erreicht wird, wenn die Abbrandkontakte getrennt sind und insbesondere dass das maximale Übersetzungsverhältnis grösser als 1:1, bevorzugt grösser als 1,5:1 und besonders bevorzugt grösser als 2:1 ist.

6. Elektrischer Leistungsschalter nach Anspruch 3 und 4 oder nach Anspruch 5, **dadurch gekennzeichnet, dass**
- das Übersetzungsverhältnis in der zweiten Phase 62 und/oder zwischen der Kontakttrennung der Abbrandkontakte und der Freigabe einer Isolierstoffdüse zum Löschen des Lichtbogens ständig oberhalb des Wertes 1:1, bevorzugt oberhalb des Wertes 1,5:1, und besonders bevorzugt oberhalb des Wertes 2:1 gewählt ist, und/oder
- ein Übersetzungsverhältnis grösser als 2:1 oder 1,5:1 oder 1:1 auf den Zeitraum zwischen der Kontakttrennung der Abbrandkontakte und dem Moment der Düsenfreigabe begrenzt ist.

7. Elektrischer Leistungsschalter nach einem der vorangehenden Ansprüche, **dadurch gekennzeichnet, dass**
- die Schwenkachse (56) des Schwenkelements (50) ortsfest gelagert ist, und/oder
- die Schwenkachse (56) senkrecht zur Schalterachse (3) ausgerichtet ist, und/oder
- die Schwenkachse (56) in einem Abstand (d) seitlich versetzt zur Schalterachse (3), insbesondere in einer seitlich versetzten Position zwischen Schalterachse (3) und erstem Schaltstück (10), angeordnet ist.

8. Elektrischer Leistungsschalter gemäss einem der vorangehenden Ansprüche, **dadurch gekennzeichnet, dass**
- der erste Hebel (30) ein zylindrisches Ende aufweist, das gleitend im Schubgelenk (35) gelagert ist, und/oder
- eine Schubachse des Schubgelenks (35) senkrecht zur Schwenkachse (56) steht und/oder die Schwenkachse 56 schneidet.

9. Elektrischer Leistungsschalter gemäss einem der vorangehenden Ansprüche, **dadurch gekennzeichnet, dass** der Übertragungsmechanismus (40; 47, 48) zum Übertragen der Schwenkbewegung des Schwenkelements (50) um die Schwenkachse (56) auf eine Längsbewegung des zweiten Schaltstücks (20) längs der Schalterachse (3) dient.

10. Elektrischer Leistungsschalter gemäss einem der vorangehenden Ansprüche, **dadurch gekennzeichnet, dass** der Übertragungsmechanismus (40) einen zweiten Hebel (40) umfasst, der mit einem Drehgelenk (45) drehbar an das Schwenkelement (50) und mit einem weiteren Drehgelenk (42) drehbar an das zweite Schaltstück (20) angelenkt ist.

11. Elektrischer Leistungsschalter gemäss einem der Ansprüche 1-9, **dadurch gekennzeichnet, dass** der Übertragungsmechanismus (47, 48) ein Zahnrad (47) und eine mit dem zweiten Schaltstück (20) mitbewegbare Zahnstange (48) umfasst, die mit dem Zahnrad (47) in Eingriff steht.

12. Elektrischer Leistungsschalter gemäss Anspruch 11, **dadurch gekennzeichnet, dass** das Zahnrad (47) eine Drehachse aufweist, die auf der Schwenkachse (56) liegt, und das Zahnrad (47) mit dem Schwenkelement (50) um die Schwenkachse (56) gemeinsam schwenkbar ist.

13. Verfahren zum Kontaktöffnen eines elektrischen Leistungsschalters, der aufweist ein erstes Schaltstück (10) mit einem ersten Abbrandkontakt, ein zweites Schaltstück (20) mit einem zweiten Abbrandkontakt, einen Antrieb zum Bewegen des ersten Schaltstücks (10) längs einer Schalterachse (3) und ein Getriebe (2) zum Bewegen des zweiten Schaltstücks (20), wobei das Getriebe (2) einen ersten Hebel (30), der mit einem Drehgelenk (31) an das erste Schaltstück (10) angelenkt ist, und ein Schwenkelement (50) umfasst, das um eine Schwenkachse (56) schwenkbar ist, wobei:
- der erste Hebel (30) durch die Bewegung des ersten Schaltstücks (10) bewegt wird,
- das Schwenkelement (50) durch die Bewegung des ersten Hebels (30) um die Schwenkachse (56) geschwenkt wird, und
- die Schwenkbewegung des Schwenkelements (50) durch einen Übertragungsmechanismus (40; 47, 48) auf eine Bewegung des zweiten Schaltstücks (20) übertragen wird, **dadurch gekennzeichnet, dass**
- der erste Hebel (30) mit einem Schubgelenk (35) an das Schwenkelement (50) angelenkt ist, wobei das Schubgelenk (35) ein festes Winkelverhältnis zwischen dem Hebel (30) und dem Schwenkelement (50) definiert.

14. Verfahren nach Anspruch 13, **dadurch gekennzeichnet, dass** ein Übersetzungsverhältnis des Getriebes (2) während eines Schaltvorgangs in Abhängigkeit einer Position der Schaltstücke (10, 20) variiert und das Übersetzungsverhältnis des Getriebes (2) während eines Schaltvorgangs in einer ersten Phase (61) annähernd null ist, in einer anschliessenden zweiten Phase (62) ein Maximum durchläuft, und in einer anschliessenden dritten Phase (63) wieder abnimmt.

15. Verfahren nach Anspruch 14, **dadurch gekennzeichnet, dass** die Bewegung des ersten Schaltstücks (10) die Trennung eines ersten und zweiten Abbrandkontakts bewirkt, und dass das Übersetzungsverhältnis des Getriebes (2) bei der Kontakttrennung des ersten und zweiten Abbrandkontakts grösser als zu Beginn der Bewegung und grösser als 2:1, bevorzugt grösser als 5:1, ist.

16. Verfahren nach einem der Ansprüche 14-15, **dadurch gekennzeichnet, dass**
- der Zeitpunkt der Kontaktrennung des ersten und zweiten Abbrandkontakts in der zweiten Phase (62) liegt, und/oder
- ein maximales Übersetzungsverhältnis erst erreicht wird, wenn die Abbrandkontakte getrennt sind und insbesondere dass das maximale Übersetzungsverhältnis grösser als 1:1, bevorzugt grösser als 1,5:1 und besonders bevorzugt grösser als 2:1 ist.

17. Verfahren nach Anspruch 14 und 15 oder nach Anspruch 16, **dadurch gekennzeichnet, dass**
- das Übersetzungsverhältnis in der zweiten Phase 62 und/oder zwischen der Kontakttrennung der Abbrandkontakte und der Freigabe einer Isolierstoffdüse zum Löschen des Lichtbogens ständig oberhalb des Wertes 1:1, bevorzugt oberhalb des Wertes 1,5:1, und besonders bevorzugt oberhalb des Wertes 2:1 gewählt ist, und/oder
- ein Übersetzungsverhältnis grösser als 2:1 oder 1,5:1 oder 1:1 auf den Zeitraum zwischen der Kontakttrennung der Abbrandkontakte und dem Moment der Düsenfreigabe begrenzt ist.

18. Verfahren nach einem der Ansprüche 13-17, **dadurch gekennzeichnet, dass** die Schwenkachse (56) in einem Abstand (d) seitlich versetzt zur Schalterachse (3), insbesondere in einer seitlich versetzten Position zwischen Schalterachse (3) und erstem Schaltstück (10), angeordnet ist.

19. Verfahren nach einem der Ansprüche 13-18, **dadurch gekennzeichnet, dass**
- der erste Hebel (30) ein zylindrisches Ende aufweist, das gleitend im Schubgelenk (35) gelagert ist, und/oder
- eine Schubachse des Schubgelenks (35) senkrecht zur Schwenkachse (56) steht und/oder die Schwenkachse 56 schneidet.

20. Verfahren nach einem der Ansprüche 13-19, **dadurch gekennzeichnet, dass** der Übertragungsmechanismus (47, 48) ein Zahnrad (47) und eine mit dem zweiten Schaltstück (20) mitbewegbare Zahnstange (48) umfasst, die mit dem Zahnrad (47) in Eingriff steht.

21. Verfahren nach Anspruch 20, **dadurch gekennzeichnet, dass** das Zahnrad (47) eine Drehachse aufweist, die auf der Schwenkachse (56) liegt, und das Zahnrad (47) mit dem Schwenkelement (50) um die Schwenkachse (56) gemeinsam schwenkbar ist.

## Claims

1. Electrical circuit breaker, comprising a first contact piece (10) having a first contact, a second contact piece (20) having a second contact, a drive for moving the first contact piece (10) along a switch axis (3), and a transmission (2) for transmitting the movement of the first contact piece (10) to a movement of the second contact piece (20), in which case the transmission (2) comprises a pivoting element (50), which can pivot about a pivoting shaft (56), and a transmission mechanism (40; 47, 48) for transmitting the pivoting movement of the pivoting element (50) to a movement of the second contact piece (20), in which case the transmission (2) has a first lever (30) which is articulated by means of a rotating joint (31) on the first contact piece (10), **characterized in that**
- the first lever (30) is articulated by means of a thrust joint (35) on the pivoting element (50), the thrust joint (35) defining a fixed angle ratio between the lever (30) and the pivoting element (50).

2. Electrical circuit breaker according to Claim 1, **characterized in that** a transmission ratio of the transmission (2) during a switching process varies as a function of a position of the contact pieces (10, 20).

3. Electrical circuit breaker according to Claim 2, **characterized in that** the transmission ratio of the transmission (2) during a switching process is approximately zero in a first phase (61), passes through a maximum in a subsequent second phase (62), and decreases again in a subsequent third phase (63).

4. Electrical circuit breaker according to one of Claims 2-3, **characterized in that** the movement of the first contact piece (10) results in the disconnection of a first and second consumable contact, and **in that** the transmission ratio of the transmission (2) on contact disconnection of the first and second consumable contacts is greater than at the start of the movement, and in particular is greater than 2:1, and is preferably greater than 5:1.

5. Electrical circuit breaker according to Claims 3 and 4, **characterized in that**
- the time of contact disconnection of the first and second consumable contacts occurs in the second phase (62), and/or
- a maximum transmission ratio is achieved only when the consumable contacts have been disconnected, and in particular **in that** the maximum transmission ratio is greater than 1:1, preferably greater than 1.5:1, and particularly preferably greater than 2:1.

6. Electrical circuit breaker according to Claims 3 and 4 or according to Claim 5, **characterized in that**
- the transmission ratio in the second phase (62) and/or between contact disconnection of the consumable contacts and the enabling of a dielectric nozzle for quenching the arc is always chosen to be above the value 1:1, preferably above the value 1.5:1 and particularly preferably above the value 2:1, and/or
- a transmission ratio of greater than 2:1 or 1.5:1 or 1:1 is limited to the time period between contact disconnection of the consumable contacts and the moment at which the nozzle is enabled.

7. Electrical circuit breaker according to one of the preceding claims, **characterized in that**
- the pivoting shaft (56) of the pivoting element (50) is mounted in a fixed position, and/or
- the pivoting shaft (56) is aligned at right angles to the switch axis (3), and/or
- the pivoting shaft (56) is arranged laterally offset at a distance (d) from the switch axis (3), in particular in a laterally offset position between the switch axis (3) and the first contact piece (10).

8. Electrical circuit breaker according to one of the preceding claims, **characterized in that**
- the first lever (30) has a cylindrical end which is mounted such that it slides in the thrust joint (35), and/or
- a thrust axis of the thrust joint (35) is at right angles to the pivoting shaft (56) and/or intersects the pivoting shaft (56).

9. Electrical circuit breaker according to one of the preceding claims, **characterized in that** the transmission mechanism (40; 47, 48) is used to transmit the pivoting movement of the pivoting element (50) about the pivoting shaft (56) to a longitudinal movement of the second contact piece (20) along the switch axis (3).

10. Electrical circuit breaker according to one of the preceding claims, **characterized in that** the transmission mechanism (40) comprises a second lever (40) which is articulated, such that it can rotate by means of a rotating joint (45), on the pivoting element (50), and such that it can rotate by means of a further rotating joint (42), on the second contact piece (20).

11. Electrical circuit breaker according to one of Claims 1-9, **characterized in that** the transmission mechanism (47, 48) comprises a gearwheel (47) and a toothed rod (48) which can move with the second contact piece (20) and engages with the gearwheel (47).

12. Electrical circuit breaker according to Claim 11, **characterized in that** the gearwheel (47) has a rotation axis which is located on the pivoting shaft (56), and the gearwheel (47) can pivot together with the pivoting element (50) about the pivoting shaft (56).

13. Method for opening the contacts of an electrical circuit breaker, which has a first contact piece (10) with a first consumable contact, a second contact piece (20) with a second consumable contact, a drive for moving the first contact piece (10) along a switch axis (3) and a transmission (2) for moving the second contact piece (20), with the transmission (2) comprising a first lever (30), which is articulated by means of a rotating joint (31) on the first contact piece (10), and a pivoting element (50) which can pivot about a pivoting shaft (56), with:
- the first lever (30) being moved by the movement of the first contact piece (10),
- the pivoting element (50) being pivoted by the movement of the first lever (30) about the pivoting shaft (56), and
- the pivoting movement of the pivoting element (50) being transmitted by means of a transmission mechanism (40; 47, 48) to a movement of the second contact piece (20), **characterized in that**
- the first lever (30) is articulated by means of a thrust joint (35) on the pivoting element (50), the thrust joint (35) defining a fixed angle ratio between the lever (30) and the pivoting element (50).

14. Method according to Claim 13, **characterized in that** a transmission ratio of the transmission (2) during a switching process varies as a function of a position of the contact pieces (10, 20) and the transmission ratio of the transmission (2) during a switching process is approximately zero in a first phase (61), passes through a maximum in a subsequent second phase (62), and decreases again in a subsequent third phase (63).

15. Method according to Claim 14, **characterized in that** the movement of the first contact piece (10) results in the disconnection of a first and second consumable contact, and **in that** the transmission ratio of the transmission (2) on contact disconnection of the first and second consumable contacts is greater than at the start of the movement, and is greater than 2:1, preferably greater than 5:1.

16. Method according to one of Claims 14-15, **characterized in that**
- the time of contact disconnection of the first and second consumable contacts occurs in the second phase (62), and/or
- a maximum transmission ratio is achieved only when the consumable contacts have been disconnected, and in particular **in that** the maximum transmission ratio is greater than 1:1, preferably greater than 1.5:1, and particularly preferably greater than 2:1.

17. Method according to Claims 14 and 15 or according to Claim 16, **characterized in that**
- the transmission ratio in the second phase (62) and/or between contact disconnection of the consumable contacts and the enabling of a dielectric nozzle for quenching the arc is always chosen to be above the value 1:1, preferably above the value 1.5:1 and particularly preferably above the value 2:1, and/or
- a transmission ratio of greater than 2:1 or 1.5:1 or 1:1 is limited to the time period between contact disconnection of the consumable contacts and the moment at which the nozzle is enabled.

18. Method according to one of Claims 13-17, **characterized in that** the pivoting shaft (56) is arranged laterally offset at a distance (d) from the switch axis (3), in particular in a laterally offset position between the switch axis (3) and the first contact piece (10).

19. Method according to one of Claims 13-18, **characterized in that**
- the first lever (30) has a cylindrical end which is mounted such that it slides in the thrust joint (35), and/or
- a thrust axis of the thrust joint (35) is at right angles to the pivoting shaft (56) and/or intersects the pivoting shaft (56).

20. Method according to one of Claims 13-19, **characterized in that** the transmission mechanism (47, 48) comprises a gearwheel (47) and a toothed rod (48) which can move with the second contact piece (20) and engages with the gearwheel (47).

21. Method according to Claim 20, **characterized in that** the gearwheel (47) has a rotation axis which is located on the pivoting shaft (56), and the gearwheel (47) can pivot together with the pivoting element (50) about the pivoting shaft (56).

## Revendications

1. Commutateur électrique de puissance, comprenant une première pièce de commutation (10) munie d'un premier contact, une deuxième pièce de commutation (20) munie d'un deuxième contact, un mécanisme d'entraînement pour déplacer la première pièce de commutation (10) le long d'un axe de commutateur (3), et un engrenage (2) pour transmettre le mouvement de la première pièce de commutation (10) à un mouvement de la deuxième pièce de commutation (20), l'engrenage (2) comprenant un élément pivotant (50) qui peut pivoter autour d'un axe de pivotement (56), et un mécanisme de transmission (40 ; 47, 48) pour transmettre le mouvement de pivotement de l'élément de pivotement (50) à un mouvement de la deuxième pièce de commutation (20), l'engrenage (2) présentant un premier levier (30) qui est relié de manière articulée par une rotule (31) avec la première pièce de commutation (10), **caractérisé en ce que**
- le premier levier (30) est relié de manière articulée par un joint à glissière (35) avec l'élément pivotant (50), le joint à glissière (35) définissant un rapport angulaire fixe entre le levier (30) et l'élément pivotant (50).

2. Commutateur électrique de puissance selon la revendication 1, **caractérisé en ce qu'**un rapport de démultiplication de l'engrenage (2) pendant une opération de commutation varie en fonction d'une position des pièces de commutation (10, 20).

3. Commutateur électrique de puissance selon la revendication 2, **caractérisé en ce que** le rapport de démultiplication de l'engrenage (2) pendant une opération de commutation est quasiment nul dans une première phase (61), passe par un maximum dans une deuxième phase (62) qui suit et diminue de nouveau dans une troisième phase (63) qui suit.

4. Commutateur électrique de puissance selon l'une des revendications 2 à 3, **caractérisé en ce que** le mouvement de la première pièce de contact (10) produit la séparation d'un premier et d'un deuxième contact d'usure et **en ce que** le rapport de démultiplication de l'engrenage (2) lors de la séparation des contacts du premier et du deuxième contact d'usure est supérieur à celui au début du mouvement et notamment supérieur à 2:1 et de préférence supérieur à 5:1.

5. Commutateur électrique de puissance selon les revendications 3 et 4, **caractérisé en ce que**
- l'instant de séparation des contacts du premier et du deuxième contact d'usure se situe dans la deuxième phase (62) et/ou
- un rapport de démultiplication maximum n'est atteint que lorsque les contacts d'usure sont séparés et notamment **en ce que** le rapport de démultiplication maximum est supérieur à 1:1, de préférence supérieur à 1,5:1 et notamment de préférence supérieur à 2:1.

6. Commutateur électrique de puissance selon les revendications 3 et 4 ou selon la revendication 5, **caractérisé en ce que**
- le rapport de démultiplication dans la deuxième phase (62) et/ou entre la séparation des contacts d'usure et la libération d'une buse en matériau isolant en vue d'éteindre l'arc électrique est toujours choisi au-dessus de la valeur 1:1, de préférence au-dessus de la valeur 1,5:1 et notamment de préférence au-dessus de la valeur 2:1, et/ou
- un rapport de démultiplication supérieur à 2:1 ou à 1,5:1 ou à 1:1 est limité à la période entre la séparation des contacts d'usure et le moment de libération de la buse.

7. Commutateur électrique de puissance selon l'une des revendications précédentes, **caractérisé en ce que**
- l'axe de pivotement (56) de l'élément pivotant (50) est monté en position fixe et/ou
- l'axe de pivotement (56) est orienté perpendiculairement à l'axe du commutateur (3) et/ou
- l'axe de pivotement (56) est décalé latéralement avec un écart (d) par rapport à l'axe du commutateur (3), notamment dans une position décalée latéralement entre l'axe du commutateur (3) et la première pièce de commutation (10).

8. Commutateur électrique de puissance selon l'une des revendications précédentes, **caractérisé en ce que**
- le premier levier (30) présente une extrémité cylindrique qui est montée de manière coulissante dans le joint à glissière (35) et/ou
- un axe de glissement du joint à glissière (35) est perpendiculaire à l'axe de pivotement (56) et/ou croise l'axe de pivotement (56).

9. Commutateur électrique de puissance selon l'une des revendications précédentes, **caractérisé en ce que** le mécanisme de transmission (40 ; 47, 48) sert à transmettre le mouvement de pivotement de l'élément de pivotement (50) autour de l'axe de pivotement (56) à un mouvement longitudinal de la deuxième pièce de commutation (20) le long de l'axe du commutateur (3).

10. Commutateur électrique de puissance selon l'une des revendications précédentes, **caractérisé en ce que** le mécanisme de transmission (40) comprend un deuxième levier (40) qui est relié de manière articulée par une rotule (45) en rotation avec l'élément pivotant (50) et par une rotule supplémentaire (42) en rotation avec la deuxième pièce de contact (20).

11. Commutateur électrique de puissance selon l'une des revendications 1 à 9, **caractérisé en ce que** le mécanisme de transmission (47, 48) comprend une roue dentée (47) et une crémaillère (48) qui peut accompagner le mouvement de la deuxième pièce de contact (20) et qui est en prise avec la roue dentée (47).

12. Commutateur électrique de puissance selon la revendication 11, **caractérisé en ce que** la roue dentée (47) présente un axe de rotation qui repose sur l'axe de pivotement (56) et la roue dentée (47) peut pivoter conjointement avec l'élément pivotant (50) autour de l'axe de pivotement (56).

13. Procédé d'ouverture des contacts d'un commutateur électrique de puissance, lequel présente une première pièce de commutation (10) munie d'un premier contact d'usure, une deuxième pièce de commutation (20) munie d'un deuxième contact d'usure, un mécanisme d'entraînement pour déplacer la première pièce de commutation (10) le long d'un axe de commutateur (3) et un engrenage (2) pour mettre en mouvement la deuxième pièce de commutation (20), l'engrenage (2) comprenant un premier levier (30) qui est relié de manière articulée par une rotule (31) avec la première pièce de commutation (10) et un élément pivotant (50) qui peut pivoter autour d'un axe de pivotement (56), procédé selon lequel :
- le premier levier (30) est déplacé par le mouvement de la première pièce de commutation (10),
- le mouvement de pivotement de l'élément de pivotement (50) est transmis à un mouvement de la deuxième pièce de commutation (20) par un mécanisme de transmission (40 ; 47, 48),
**caractérisé en ce que**
- le premier levier (30) est relié de manière articulée par un joint à glissière (35) avec l'élément pivotant (50), le joint à glissière (35) définissant un rapport angulaire fixe entre le levier (30) et l'élément pivotant (50).

14. Procédé selon la revendication 13, **caractérisé en ce qu'**un rapport de démultiplication de l'engrenage (2) pendant une opération de commutation varie en fonction d'une position des pièces de commutation (10, 20) et le rapport de démultiplication de l'engrenage (2) pendant une opération de commutation est quasiment nul dans une première phase (61), passe par un maximum dans une deuxième phase (62) qui suit et diminue de nouveau dans une troisième phase (63) qui suit.

15. Procédé selon la revendication 14, **caractérisé en ce que** le mouvement de la première pièce de contact (10) produit la séparation d'un premier et d'un deuxième contact d'usure et **en ce que** le rapport de démultiplication de l'engrenage (2) lors de la séparation des contacts du premier et du deuxième contact d'usure est supérieur à celui au début du mouvement et supérieur à 2:1, de préférence supérieur à 5:1.

16. Procédé selon l'une des revendications 14 à 15, **caractérisé en ce que**
- l'instant de séparation des contacts du premier et du deuxième contact d'usure se situe dans la deuxième phase (62) et/ou
- un rapport de démultiplication maximum n'est atteint que lorsque les contacts d'usure sont séparés et notamment **en ce que** le rapport de démultiplication maximum est supérieur à 1:1, de préférence supérieur à 1,5:1 et notamment de préférence supérieur à 2:1.

17. Procédé selon les revendications 14 et 15 ou selon la revendication 16, **caractérisé en ce que**
- le rapport de démultiplication dans la deuxième phase (62) et/ou entre la séparation des contacts d'usure et la libération d'une buse en matériau isolant en vue d'éteindre l'arc électrique est toujours choisi au-dessus de la valeur 1:1, de préférence au-dessus de la valeur 1,5:1 et notamment de préférence au-dessus de la valeur 2:1, et/ou
- un rapport de démultiplication supérieur à 2:1 ou à 1,5:1 ou à 1:1 est limité à la période entre la séparation des contacts d'usure et le moment de libération de la buse.

18. Procédé selon l'une des revendications 13 à 17, **caractérisé en ce que** l'axe de pivotement (56) est décalé latéralement avec un écart (d) par rapport à l'axe du commutateur (3), notamment dans une position décalée latéralement entre l'axe du commutateur (3) et la première pièce de commutation (10).

19. Procédé selon l'une des revendications 13 à 18, **caractérisé en ce que**
- le premier levier (30) présente une extrémité cylindrique qui est montée de manière coulissante dans le joint à glissière (35) et/ou
- un axe de glissement du joint à glissière (35) est perpendiculaire à l'axe de pivotement (56) et/ou croise l'axe de pivotement (56).

20. Procédé selon l'une des revendications 13 à 19, **caractérisé en ce que** le mécanisme de transmission (47, 48) comprend une roue dentée (47) et une crémaillère (48) qui peut accompagner le mouvement de la deuxième pièce de contact (20) et qui est en prise avec la roue dentée (47).

21. Procédé selon la revendication 20, **caractérisé en ce que** la roue dentée (47) présente un axe de rotation qui repose sur l'axe de pivotement (56) et la roue dentée (47) peut pivoter conjointement avec l'élément pivotant (50) autour de l'axe de pivotement (56).
